# EUROPÄISCHE PATENTSCHRIFT

(11) **EP 0 344 498 B1**
(45) Veröffentlichungstag und Bekanntmachung des Hinweises auf die Patenterteilung: **12.10.1994**
(21) Anmeldenummer: 89108638.1
(22) Anmeldetag: 12.05.1989
(51) Int. Cl.: F04D 29/30, F04D 29/38, F04D 29/26, F04D 23/00

(54) **Gebläserad**
Blower rotor
Roue de ventilateur

(30) Priorität: 17.05.1988 DE 3816725
(43) Veröffentlichungstag der Anmeldung: 06.12.1989
(73) Patentinhaber: Christian, Paul, D-74177 Bad Friedrichshall (DE); DEUTSCHE BABCOCK ANLAGEN GMBH, 46049 Oberhausen (DE)
(72) Erfinder: Christian, Paul, D-74177 Bad Friedrichshall (DE)
(74) Vertreter: Müller, Hans, Dipl.-Ing.

(56) Entgegenhaltungen:
- DE-A- 2 409 630
- DE-C- 917 718
- GB-A- 528 439
- US-A- 2 208 084

## Beschreibung

Die Erfindung betrifft ein Gebläserad als Alternative für Flügel-, Schaufel- und sonstige Gebläseräder, die teilweise stark verschmutzte Gase befördern, wie sie beispielsweise in Axial- und Radialgebläsen eingesetzt werden. Es ist bekannt, daß Axial- und Radialgebläse mit gutem Wirkungsgrad und konstantem Volumenstrom überall Anwendung finden, beispielsweise bei der pneumatischen Förderung von Stäuben, Spänen und Hackschnitzel, wie sie in der Holz- und Kunststoffbe- und -verarbeitung anfallen. Bei den bekannten Vorrichtungen wird der Gasstrom axial angesaugt und durch die Flügel oder Räder derartiger Gebläseräder direkt koaxial ausgeblasen. Bei Radialgebläsen findet die Gasausblasung tangential statt.

Bei Gasen mit starker Staubbeladung gibt es immer Störungen und kostenaufwendige Abschaltungen, um die Gebläseräder-Schaufeln zu reinigen. Gebläseräder die im Heizungsbereich in den Rauchgasführungen Anwendung finden, sind teils hohen Temperaturen ausgesetzt; dadurch sind sie aus dickwandigem Material hergestellt und haben dem Antriebsmotor gegenüber einen hohen Gewichtsanteil und neigen zu starken Geräuschübertragungen.

Ein gattungsmäßiges Gebläserad für Gase ist aus der US-A 2,208,084 bekannt. Bei diesem als Gebläserad zu bezeichnenden Ventilator sind an einer drehbaren Nabe mehrere Elemente beweglich befestigt. Diese Elemente sind schaufelartig ausgebildet und in sich steif. Dieses Gebläserad dient zum Bewegen von Luftmassen und damit ganz allgemein zum Fördern von Gasen.

Der Erfindung liegt die Aufgabe zugrunde, ein verbessertes Gebläserad für Gase anzugeben.

Diese Erfindung wird bei dem aus dem Stand der Technik gattungsmäßig bekannten Gebläserad durch die im kennzeichnenden Teil des Anspruchs 1 angegebenen weiteren Merkmale gelöst.

Die Erfindung zeichnet sich damit im wesentlichen in Gestalt eines sogenannten Gliederkopfes mit zentraler drehbarer Nabe und daran außen beweglich befestigten, schaufelartigen Elementen aus, die jeweils aus mehreren gegenseitig beweglichen Gliedern bestehen.

Mit dem erfindungsgemäßen Gebläserad wird eine innige Verwirbelung der in der Entgasungs- bzw. Flammkammer sich bildenden Gase erreicht. Dies wird dabei mit einer möglichst geringen Frischluftzufuhr ermöglicht, da das erfindungsgemäße Gebläserad im wesentlichen keine Luft in die Kammer hineinfördert sondern primär bewirkt, daß die in der Kammer vorhandene Luft in eine rotierende Luftwalze übergeführt wird. Das Gebläserad dient nämlich zum Erzeugen dieser ganz bestimmten Luftströmung, die zwar auch ein "Fördern" von Luftmassen beinhaltet, die aber von dem Fördern, so wie es im Stand der Technik bekannt ist, sich grundlegend unterscheidet. Mit dem erfindungsgemäßen Gebläserad lassen sich somit beispielsweise Bio- und/oder Feststoffmassen restlos ausbrennen, da eine innige Vermischung der für die Verbrennung nötigen Primär- bzw. Sekundärluft mit den beim Verbrennen entstehenden Gasen erreicht wird.

Die Erfindung zeichnet sich ferner bei Axalgebläsen u. a. dadurch aus, daß im Bereich des Gliederkopfes die Wandung des Gehäuses konzentrisch zur Gliederkopfachse und zur Bodenplatte hin verjüngt ist, und daß entgegen der Antriebsseite eine Prallfläche angeordnet ist, die verhindert, daß die anströmenden Gase zentrisch axial entweichen können.

Die Elemente erstrecken sich bei Rotation dabei bis fast an die konisch sich verjüngende Wandung. Die Elemente durchschlagen den teils strömungslosen Gasstrom, verursachen dadurch große Druckgradienten und im Gefolge davon Verwirbelungen. Dadurch werden die Gase durch die verschieden gestalteten Elemente in Rotation im Zentrum nach außen zur Peripherie und/oder zu flächig ausgestalteten Elementen gedrückt und strömen umgelenkt über eine konisch erweiterte Umlenkfläche entgegengesetzt der Ansaugrichtung ab. Bei Radialgebläsen hat das Gehäuse eine strömungsgünstige Form, so daß die Gase nur tangential ausgeblasen und nicht mehr umgelenkt zu werden brauchen.

Die Elemente erstrecken sich bei Rotation, bedingt durch die Fliehkräfte, radial nach außen und nehmen so ihre für die Gasförderung optimale Stellung ein. Bei Stillstand des Gliederkopfes hängen sie dagegen schwerkraftbedingt nach unten. Die Elemente sind bezüglich der Krustenbildung selbstreinigend durch die Bewegung, der sie beim Anlaufen und Auslaufen des Gliederkopfes unterworfen sind.

Die Elemente bestehen vorzugsweise aus Stahl, sie können aber auch aus einem hinreichend schweren und stabilen anderen Metall oder Kunststoff bestehen. Zur Vermeidung der Krustenbildung ist die Beweglichkeit der einzelnen Elemente vorteilhaft und insbesondere auch, daß außen an der Nabe mehrere Elemente angehängt sind, die aus je mehreren, nach Art von Kettenstücken mit gegenseitiger Beweglichkeit aneinandergehängten Gliedern bestehen.

Die mit den rotierenden Elementen hervorgerufene gasfördernde Wirkung wird dadurch begünstigt, daß die Elemente zu zwei oder mehreren Kränzen angeordnet sind, wobei jeder Kranz aus mehreren auf der gleichen axialen Höhe auf den Umfang verteilt angeordneten Elementen besteht. Da die Gasströmung auf ihrem Weg von der Anströmseite umgelenkt die Bahn der rotierenden Elemente durchsetzen muß, muß sie in diesem Fall die verschiedenen Kränze mindestens einmal durchsetzen. Die Umlenkung um 90 Grad, die durch mehrere solcher Kränze hervorgerufen wird, ist deshalb besonders intensiv und gasfördernd, weil die benachbarten Kränze sich gegenseitig beeinflussen und dabei zur zusätzlichen Gasförderung anregen und die Gase durch die Wandung oder Prallfläche gezwungen werden, radial abzuströmen.

Eine für die angestrebte Wirbelbildung besonders günstige Ausgestaltung der Elemente, die auch sehr einfach herstellbar und leicht zu warten und betriebssicher ist, ist dadurch gekennzeichnet, daß das Element aus flachen Ösen besteht, die ineinandergehängt und, bezogen auf ihre Flächenausdehnung, um 90 Grad gegenüber den jeweils benachbarten Ösen verdreht sind. Solche Elemente sind als Kettenabschnitt bekannt und üblich und stehen als Massenproduktionsartikel in den verschiedensten Größen und Materialien preiswert zur Verfügung.

Durch den 90 Grad-Versatz benachbarter Ösen werden Druckgradienten entlang des radial gestreckten Elements im Takt der Glieder hervorgerufen, die für die angestrebte Gasförderung günstig sind. Es empfiehlt sich in diesem Fall, die zuinnerst gelegenen Ösen, bezogen auf ihre Flächenausdehnung, parallel zur Gliederkopfachse anzuordnen. Die Ösen können Ringe, vorzugsweise langgestreckte, ovale Ringe sein.

Man kann aber auch zur Begünstigung der Wirbelbildung ein oder mehrere Ösen nur für den erforderlichen freien Spielraum zum Einhängen der Nachbargliederelemente offen ausgestalten und darüber hinaus geschlossen ausgestalten. Das läuft darauf hinaus, daß die Öse die Form einer Scheibe hat mit zwei diametral gegenüberliegenden Löchern, in denen die benachbarten Ösen eingehängt sind: Man kann in einem solchen fall sämtliche Ösen derartig geschlossen ausgestalten oder aber nur die vertikal Stehenden oder eine andere Auswahl treffen. Bei Radialgebläsen und zwei angeordneten Kränzen und mehr wird vorzugsweise ein als Schaufel ausgebildetes vorwärts-, rückwärtsgekrümmtes oder gerades Element angeordnet, das lose mit den Gliedereinheiten, wie in Fig. 1 und 2 dargestellt, verbunden ist.

Die Startphase, in der der Gliederkopf in Rotation versetzt wird, wird mit einem Sanftanlauf, wie er Stand der Technik ist, vorgenommen. Probleme mit den Elementen beim An- und Auslaufen des Gliederkopfes gibt es nicht.

Die Erfindung wird nun anhand der beigefügten Zeichnungen näher erläutert. In der Zeichnung zeigt:
- Fig. 1: im Teilschnitt ein Radialgebläse,
- Fig. 2: den Schnitt I aus Fig. 1 bei Betrieb,
- Fig. 3: im Teilschnitt ein Axialgebläse,
- Fig. 4: den Schnitt I aus Fig. 3,
- Fig. 5 bzw. 5a: einen Ausschnitt aus Fig. 2 bzw. 3 im Ruhezustand der Gliederköpfe und
- Fig. 6: eine abgeänderte Ausgestaltung eines Gliedes für den Gliederkopf, die auch in Verbindung mit Fig. 3 und 4 Verwendung finden kann.

In den Figuren 1 und 2 ist mit (1) ein Gehäuse für ein Radialgebläse bezeichnet, das im Bereich eine zur Achse (2) konzentrische Wandung (3) aufweist, die entgegen der Ansaugrichtung durch das Gehäuse (1) verschlossen ist und als Motoraufnahme dient. Mit (4) ist eine tangentiale Ausblasöffnung bezeichnet.

In den Figuren 3 und 4 ist mit (1.1) ein Gehäuse für ein Axialgebläse dargestellt und bezeichnet, das im Bereich eine zur Achse (2.1) konzentrische Wandung (3.1) aufweist und koaxial zur Achse (2.1) eine Ausblasöffnung (4.1) hat. Unten an die konzentrische Wandung (3.1) schließt sich ein konisches Wandungsstück (5) an, das ebenfalls konzentrisch zur Achse (2.1) ist und sich im Winkel (6) 45 Grad nach unten verjüngt und mit Distanz über einem Ansaugkanal (11) oder offen durch eine Bodenplatte (12) endet, die zugleich Motoraufnahme sein kann (Fig. 3).

Einem Gliederkopf (23.1) ist abströmseitig im Zentrum der Austrittsöffnung (4.1) eine Prallfläche (8) zugeordnet, die verhindert, daß abströmendes Gas dem Gliederkopf (23.1) im oberen Zentrum wieder zugeführt wird. Mit (9) sind Stege bezeichnet, die die Prallfläche (8) mit der Wandung (3.1) fest verbinden.

In dem unten gelegenen, durch das Wandungsstück (5) umgebenen Gehäuseabschnitt ist der allgemein mit (23.1) bezeichnete Gliederkopf angeordnet, der koaxial zur Achse (2.1) gelagert und um die Achse (2.1) als Rotationsachse drehbar antreibbar ist über die nach außen geführte Welle (24). Die Drehrichtung ist durch die Pfeile (25) in Fig. 2 und 4 angezeigt, die Pfeile (10) zeigen die Gasströmrichtung an.

Der Gliederkopf (23.1) von einem Axialgebläse (Fig. 3, 4 und 5a), besteht aus einer zentralen Nabe (26.1) und daran außen beweglich angehängten kettenförmigen Elementen (30 - 45), die zu zwei Kränzen (46.1, 47.1) auf den Umfang der Nabe verteilt angehängt sind. Die Elemente (30 - 37) bilden den oberen Kranz (46.1) und die Elemente (38 - 45) den mit Abstand darunter gelegenen Kranz (47.1). Beide Kränze haben die gleiche Anzahl von Elementen, die zum jeweils anderen Kranz auf Lücke stehen, wie aus Fig. 4 ersichtlich. Die Elemente des Kranzes (47.1) sind kürzer als die des Kranzes (46.1) zum Ausgleich der konischen Ausgestaltung des Wandungsstückes (5) und so bemessen, daß sie in der Fig. 3 gezeigten Betriebsstellung bis fast an das Wandungsstück (5) reichen. In Ruhestellung hängen die Elemente (30 - 45) wie in Fig. 5a gezeichnet schwerkraftbedingt nach unten und finden dort in dem durch die Wandung (5) umschlossenen Raum Platz. Beim Auslaufen fallen die Elemente (30 - 45) nach unten in die in Fig. 5a gezeichnete Stellung und beim Anlaufen richten sie sich auf in die in Fig. 3 gezeichnete Stellung.

Die Elemente (30 - 45) bestehen aus langgestreckten Ösen, z. B. das Glied (60) aus den Ösen (61 - 65), von denen jeweils die zuinnerst gelegene Öse (61), also im Beispiel die Öse (61), an der Nabe unbeweglich befestgt ist. Die innersten Ösen (61) stehen mit der Flächenerstreckung vertikal, die nächstfolgenden Ösen, also beispielsweise die Öse (62), horizontal und dann die nachfolgenden Ösen abwechselnd vertikal und horizontal. Für die Glieder können handelsübliche Kettenabschnitte verwendet werden.

Es sind abgeänderte Ausgestaltungen der Elemente und Ösen möglich, wesentlich ist, daß diese beweglich angehängt sind und bei Stillstand schwerkaftbedingt eine andere Stellung einnehmen als bei Rotation. Eine Möglichkeit einer Abänderung der Ausgestaltung der Elemente (30 - 45) ist in Fig. 6 dargestellt, bei der Glied (60) aus fünf Gliedern besteht. Das Glied (Öse 61) ist an der Nabe befestigt, die anderen Ösen sind lose, kettenförmig aneinandergehängt. Die Elemente (30 - 45) bestehen aus Ösen wie bei dem Ausführungsbeispiel nach Fig. 6 in Form von offenen Ringen (65). Das Glied (63) ist eine flache, ovale Scheibe, die an beiden Enden Löcher (67 - 68) aufweist, in die die Nachbarösen (62 - 64) mit Spiel eingehängt sind. Man kann auch andere oder alle Glieder ausbilden wie das Glied (63).

Der Gliederkopf (23) von einem Radialgebläse (Fig. 1, 2 und 5) besteht aus einer zentralen Nabe (26) und daran außen beweglich angehängten, kettenförmigen Elementen (30 - 37), die zu zwei Kränzen (46, 47) prallel auf den Umfang der Nabe (26) verteilt angehängt sind. Die Elemente des Kranzes (46) sind mit den Elementen des Kranzes (47) durch flächige Elemente (27 - 29) beweglich verbunden, wie in Fig. 1 und 2 dargestellt, und erstrecken sich fast bis zur Abrißkante (7) der Wandung (3). Die flächigen Elemente können ebenflächig (29) gewölbt (27, 28) oder in sonstiger, für den Gasstrom geeigneter Weise geformt ausgebildet sein.

Die Vorrichtungen werden wie folgt betrieben:
Der Gliederkopf (23 bzw. 23.1) wird rotierend über einen Sanftanlauf gestartet und angetrieben. Dadurch wird Gas in den Ansaugkanal (11) angesaugt: Der Gliederkopf wirkt als Radialgebläse mit diagonaler oder axialer Komponente bedingt durch die konische Ausgestaltung des Wandungsstückes (5). Durch den davon hervorgerufenen, eingangsseitigen Unterdruck wird die Gasströmung angesogen. Die Strömung wird durch die Elemente (30 - 45) und ggf. die flächigen Elemente (27 - 29) des Gliederkopfes hergestellt. Im Bereich der rotierenden Elemente des Gliederkopfes wird die Strömung radial nach außen getrieben und dabei von Glied zu Glied unterschiedlichen Druckverhältnissen ausgesetzt und das Gas zu der Austrittsöffnung gedrückt und in Pfeilrichtung (10) ausgeblasen.

## Patentansprüche

1. Gebläserad (23, 23.1) für Gase, mit
- einer zentralen Drehachse (2, 2.1),
- einer drehbaren Nabe (26, 26.1) und
- schaufelartigen Elementen (30 - 45, 50 - 55), die außen an der Nabe beweglich befestigt sind,
**dadurch gekennzeichnet,** daß
- die Elemente (30 - 45, 50 -55) Jeweils aus mehreren gegenseitig beweglichen Gliedern (63 - 65) bestehen.

2. Gebläserad nach Anspruch 1,
**dadurch gekennzeichnet,** daß
- es (23.1) von einer zu seiner Drehachse (2.1) konzentrisch angeordneten Wandung (5) eines Gehäuses (1.1) umgeben ist und
- seine Elemente (30 - 45, 50 - 55) sich bei Rotation um die Dreh-achse (2.1) fast bis an die Wandung (5) erstrecken.

3. Gebläserad nach Anspruch 1 oder 2,
**dadurch gekennzeichnet,** daß
die Elemente (30 - 45, 50 - 55) über den Umfang der Nabe (26, 26.1) verteilt, insbesondere gleichmäßig verteilt sind.

4. Gebläserad nach einem der vorhergehenden Ansprüche,
**dadurch gekennzeichnet,** daß
außen an der Nabe (26, 26.1) mehrere Elemente (30 - 45, 50 - 55) angehängt sind, die aus je mehreren, nach Art von Kettenstücken mit gegenseitiger Beweglichkeit aneinandergehängten Gliedern (61 - 65) bestehen.

5. Gebläserad nach einem der vorhergehenden Ansprüche,
**dadurch gekennzeichnet,** daß
die Elemente (30 - 45, 50 - 55) zu zwei oder mehreren Kränzen (46, 46.1, 47, 47.1) angeordnet sind, wobei jeder Kranz aus mehreren auf der gleichen axialen Höhe über den Umfang verteilt angeordneten Elementen (30 - 45, 50 - 55) besteht.

6. Gebläserad nach einem der vorhergehenden Ansprüche,
**dadurch gekennzeichnet,** daß
bei einem Gliederkopf (23), der mehrere Kränze (46, 47) hat, zumindest zwei Kränze (46, 47) durch flächige Elemente (27 - 29) beweglich verbunden und aneinandergekoppelt sind.

7. Gebläserad nach einem der vorhergehenden Ansprüche,
**dadurch gekennzeichnet,** daß
ein Element (50 -55) aus flachen Ösen (61 - 65) besteht, die ineinandergehängt und, bezogen auf ihre Flächenausdehnung, um 90 Grad gegenüber den jeweils benachbarten Ösen verdreht sind.

8. Gebläserad nach einem der vorhergehenden Ansprüche,
**dadurch gekennzeichnet,** daß
die jeweils zuinnerst gelegenen Ösen (61), bezogen auf ihre Flächenausdehnung, parallel zur Gliederkopfachse (2, 2.1) angeordnet sind.

9. Gebläserad nach einem der vorhergehenden Ansprüche,
**dadurch gekennzeichnet,** daß
eine oder mehrere Ösen (63) nur für den erforderlichen freien Spielraum zum Einhängen der Nachbarösen (62, 64) offen und darüber hinaus aber flächig geschlossen sind.

10. Gebläserad nach Anspruch 2,
**dadurch gekennzeichnet,** daß
in seinem Bereich die Wandung (5) des Gehäuses (1.1) zur Gasansaugseite hin konisch verjüngt ist, vorzugsweise mit 45 Grad, und daß sich daran anschließend in Richtung zur Austrittsöffnung (4.1) hin die Wandung (3.1) konzentrisch zur Rotationsachse (2.1) des Gliederkopfes (23.1) fortsetzt und eine Prallfläche (8) abströmseitig angeordnet ist und den Gliederkopf fast vollständig im axialen Abstandbedeckt.

11. Gebläserad nach einem der vorhergehenden Ansprüche,
**dadurch gekennzeichnet,** daß
Elemente (31 - 35) vorhanden sind, die Glieder (27 - 29) besitzen, die im Querschnitt in Rotationsrichtung (25) vorwärts- (27), rückwärtsgekrümmt (28) oder gerade (29) sind.

## Claims

1. Blower impeller (23, 23.1) for gases, having
- a central axis of rotation (2, 2.1),
- a rotatable hub (26, 26.1), and
- blade-like elements (30 - 45, 50 - 55) movably fastened externally on the hub, characterized in that
- the elements (30 - 45, 50 - 55) each consist of a plurality of mutually movable members (63 - 65).

2. Blower impeller according to Claim 1, characterized in that
- it (23.1) is surrounded by a wall (5) of a casing (1.1), said wall being arranged concentrically to the axis of rotation (2.1) of the blower impeller, and
- its elements (30 - 45, 50 - 55) extend almost to the wall (5) on rotation about the axis of rotation (2.1).

3. Blower impeller according to Claim 1 or 2, characterized in that the elements (30 - 45, 50 - 55) are distributed, in particular uniformly distributed, over the periphery of the hub (26, 26.1).

4. Blower impeller according to one of the preceding claims, characterized in that externally there are suspended on the hub (26, 26.1) a plurality of elements (30 - 45, 50 - 55), each of which consists of a plurality of members (61 - 65) suspended on one another with mutual movability after the style of pieces of chain.

5. Blower impeller according to one of the preceding claims, characterized in that the elements (30 - 45, 50 - 55) are arranged to form two or more rings (46, 46.1, 47, 47.1), each ring consisting of a plurality of elements (30 - 45, 50 - 55) distributed over the periphery at the same axial height.

6. Blower impeller according to one of the preceding claims, characterized in that, in a member head (23) having a plurality of rings (46, 47), at least two rings (46, 47) are movably connected and coupled to one another by planar elements (27 - 29).

7. Blower impeller according to one of the preceding claims, characterized in that an element (50 - 55) consists of flat eyes (61-65) which are suspended in one another and, in respect of their superficial area, are offset by 90 degrees relative to the respective adjoining eyes.

8. Blower impeller according to-one of the preceding claims, characterized in that, in respect of their superficial area, the eyes (61) situated innermost in each case are arranged parallel to the axis (2, 2.1) of the member head.

9. Blower impeller according to one of the preceding claims, characterized in that one or more eyes (63) is or are open only for the necessary free clearance for the suspension of adjoining eyes (62, 64), but otherwise has or have a closed surface.

10. Blower impeller according to Claim 2, characterized in that, in the region of the blower impeller, the wall (5) of the casing (1.1) is conically tapered towards the gas intake side, preferably at 45 degrees, and in that, adjacent thereto, in the direction of the outlet opening (4.1), the wall (3.1) is continued concentrically to the axis of rotation (2.1) of the member head (23.1) and a baffle surface (8) is arranged on the outlet side and almost completely covers the member head at an axial distance therefrom.

11. Blower impeller according to one of the preceding claims, characterized in that elements (31 - 35) are provided which have members (27 - 29) which in the direction of rotation (25) are in cross-section forwardly curved (27) or backwardly curved (28) or straight (29).

## Revendications

1. Roue de soufflante (23, 23.1) pour des gaz, avec
- un axe de rotation central (2, 2.1),
- un moyeu rotatif (26, 26.1) et
- des éléments du genre ailettes (30 - 45, 50 - 55), qui sont fixés extérieurement à déplacement sur le moyeu,
**caractérisée** en ce que
- les éléments (30 - 45, 50 -55) sont chacun constitués de plusieurs maillons (63 - 65) mobiles les uns par rapport aux autres.

2. Roue de soufflante selon la revendication 1,
**caractérisée** en ce que
- elle (23.1) est entourée par une paroi (5) d'un carter (1.1) disposée concentriquement à son axe de rotation (2.1) et
- ses éléments (30 - 45, 50 -55) s'étendent presque jusqu'à la paroi (5) lors de la rotation autour de l'axe de rotation (2.1).

3. Roue de soufflante selon la revendication 1 ou 2, **caractérisée** en ce que les éléments (30 - 45, 50 -55) sont répartis sur la périphérie du moyeu (26, 26.1), notamment uniformément répartis.

4. Roue de soufflante selon l'une des revendications précédentes, **caractérisée** en ce que plusieurs éléments (30 - 45, 50 - 55) sont accrochés extérieurement au moyeu (26, 26.1), qui sont chacun constitués de plusieurs maillons (61 - 65) accrochés les uns aux autres en mobilité relative à la manière de maillons de chaîne.

5. Roue de soufflante selon l'une des revendications précédentes, **caractérisée** en ce que les éléments (30 - 45, 50 -55) sont disposés en deux ou plus de deux couronnes (46, 46.1, 47, 47.1), chaque couronne étant constituée de plusieurs éléments (30 - 45, 50 - 55) disposés à la même hauteur axiale en étant répartis sur la périphérie.

6. Roue de soufflante selon l'une des revendications précédentes, **caractérisée** en ce que, pour une tête à maillons (23) qui possède plusieurs couronnes (46, 47), au moins deux couronnes (46, 47) sont mutuellement accouplées et reliées à déplacement par des éléments plats (27 - 29).

7. Roue de soufflante selon l'une des revendications précédentes, **caractérisée** en ce qu'un élément (50 - 55) est constitué d'anneaux plats (61 - 65) qui sont enchaînés en étant chaque fois, en ce qui concerne leur développement à plat, tournés de 90° par rapport à l'anneau voisin.

8. Roue de soufflante selon l'une des revendications précédentes, **caractérisée** ce que les anneaux chaque fois les plus intérieurs (61) sont disposés, en ce qui concerne leur développement à plat, parallèlement à l'axe (2, 2.1) de la tête à maillons.

9. Roue de soufflante selon l'une des revendications précédentes, **caractérisée** en ce qu'un ou plusieurs anneaux (63) ne sont ouverts que pour fournir l'espace libre nécessaire pour l'accrochage des anneaux voisins (62, 64), mais sont au reste fermés sur leur surface.

10. Roue de soufflante selon la revendication 2, **caractérisée** en ce que, dans la région de la roue, la paroi (5) du carter (1.1) se rétrécit coniquement en direction du côté d'aspiration des gaz, de préférence de 45 degrés, et en ce qu'ensuite, en direction de l'ouverture de sortie (4.1), la paroi (3.1) se poursuit concentriquement vers l'axe de rotation (2.1) de la tête à maillons (23.1), et une surface de chicane (8) est disposée du côté du flux sortant, laquelle recouvre pratiquement totalement la tête à maillons à distance axiale.

11. Roue de soufflante selon l'une des revendications précédentes, **caractérisée** en ce que des éléments (31 - 35) sont présents, qui possèdent des maillons (27 - 29) qui, en coupe transversale, sont courbés vers l'avant (27) ou vers l'arrière (28) dans la direction de rotation (25), ou sont droits (29).
